# EUROPÄISCHE PATENTANMELDUNG

(11) **EP 1 236 831 A2**
(43) Veröffentlichungstag der Anmeldung: **04.09.2002**
(21) Anmeldenummer: 02004528.2
(22) Anmeldetag: 27.02.2002
(51) Int. Cl.: E01D 19/10

(54) **Verfahren zur Verstellung einer Wand, insbesondere einer Betonwand, auf einer Brücke**

(30) Priorität: 02.03.2001 DE 10110167
(71) Anmelder: Herhof Strassen- und Tiefbau GmbH, 35606 Solms-Niederbiel (DE)
(72) Erfinder: Göbel, Manfred, 35578 Wetzlar (DE)
(74) Vertreter: Zinnecker, Armin, Dipl.-Ing.

(57) **Zusammenfassung**

Ein Verfahren dient zur Herstellung einer Wand (6), insbesondere einer Betonwand, auf einer Brücke (1, 4). Um die Festigkeit der Wand zu erhöhen wird die Wand (6) mittels durch ein Brückenteil (4, 5) hindurchreichenden Ankern (11) befestigt (Fig. 1).

## Beschreibung

Die Erfindung betrifft ein Verfahren zur Herstellung einer Wand, insbesondere einer Betonwand, auf einer Brücke.

Auf Brückenbauwerken werden üblicherweise Betonschutzwände errichtet, um zu verhindern, daß Fahrzeuge, die die Brücke befahren, von der Brücke herabfallen können.

Als äußere Schutzeinrichtungen auf Straßenbrücken werden zur Zeit zwei Systeme angewandt: Nach einem ersten System werden Stahlschutzplanken verwendet, die über Ankerplatten auf der Brückenkappe befestigt werden. Nach einem anderen System werden Betonschutzwände durch Dübel mit der Brückenkappe verbunden.

Obwohl mit diesen Systemen eine gewisse Rückhaltewirkung erzielt werden kann, ist es bereits vorgekommen, daß die vorbekannten Schutzeinrichtungen einschließlich eventuell zusätzlich vorhandener Geländer bei Unfallereignissen von Fahrzeugen, insbesondere von schweren LKWs, durchbrochen werden, die dann auf die darunterliegenden Einrichtungen stürzen.

Hiervon ausgehend liegt der Erfindung die Aufgabe zugrunde, ein verbessertes Verfahren zur Herstellung einer Wand, insbesondere einer Schutzwand, insbesondere aus Beton, auf einer Brücke vorzuschlagen.

Diese Aufgabe wird durch die kennzeichnenden Merkmale des Anspruchs 1 gelöst. Die Wand bzw. Schutzwand, die vorzugsweise aus Beton, insbesondere aus stahlbewehrtem Beton, besteht, wird mittels Ankern befestigt, die durch ein Brückenteil hindurchreichen. Hierdurch kann eine Erhöhung der Festigkeit erreicht werden.

Vorteilhafte Weiterbildungen sind in den Unteransprüchen beschrieben.

Die Befestigung erfolgt vorzugsweise durch lösbare Anker. Besonders geeignet ist die Befestigung durch Schraubverbindungen.

Nach einer weiteren vorteilhaften Weiterbildung werden die Anker mit dem Brückenteil verspannt. Hierbei erfolgt die Verspannung vorzugsweise durch eine lösbare Verbindung. Besonders vorteilhaft ist die Verwendung von Schraubverbindungen.

Vorteilhaft ist es, wenn durch das Brückenteil hindurchtretende Löcher hergestellt werden. In diese Löcher können die Anker eingeführt und befestigt, vorzugsweise verspannt, werden.

Vorteilhaft ist es, wenn die Anker mit der Stahlbewehrung der Wand verbunden werden. Hierdurch kann die Festigkeit weiter erhöht werden.

Die Wand kann von Hand hergestellt bzw. gefertigt werden. Es ist allerdings auch möglich, die Wand bzw. Betonwand mittels eines Gleitschalungsfertigers herzustellen.

Eine weitere vorteilhafte Weiterbildung ist dadurch gekennzeichnet, daß die Wand auf eine vorhandene Brücken-Außenkappe aufgesetzt wird. Es ist allerdings auch möglich, die Wand auf eine neu errichtete Brücken-Außenkappe aufzusetzen.

Nach einer vorteilhaften Weiterbildung kann die Wand auf eine Brücke ohne Brücken-Außenkappe aufgesetzt werden. Hierdurch wird ein Element, nämlich die Brücken-Außenkappe, der Brückenkonstruktion eingespart.

Ausführungsbeispiele der Erfindung werden nachstehend anhand der beigefügten Zeichnung im einzelnen erläutert. In der Zeichnung zeigt
- Fig. 1: eine Brückenkonstruktion mit Außenkappe in einem Querschnitt,
- Fig. 2: das "Detail I" aus Fig. 1 in einer vergrößerten Ansicht,
- Fig. 3: die gegenüberliegende Seite der Brückenkonstruktion gemäß Fig. 1 und Fig. 2 in einer der Fig. 2 entsprechenden Darstellung,
- Fig. 4: eine abgeänderte Ausführungsform einer Brückenkonstruktion ohne Außenkappe in einem Querschnitt,
- Fig. 5: das "Detail I" aus Fig. 4 in einer vergrößerten Darstellung und
- Fig. 6: die gegenüberliegende Seite der Brücke gemäß Fig. 4 und Fig. 5 in einer der Fig. 5 entsprechenden Darstellung.

Die in den Figuren 1 bis 3 gezeigte Brücke umfaßt einen Brückenkörper 1, der auf Pfeilern 2 ruht und auf dessen Oberseite sich eine Fahrbahndecke 3 befindet. Auf dem Kragarm 4 des Brückenkörpers 1 aus Beton liegt eine Brücken-Außenkappe 5 auf.

Auf die Brücken-Außenkappe 5 ist eine Betonwand (Betonschutzwand) 6 aufgesetzt. Die Betonwand 6 umfaßt einen oberen Teil, der leicht konisch zulaufend ausgestaltet ist, und einen unteren Teil, der nach Art eines sich verbreiternden Fußes geformt ist. Die äußere Abschlußfläche 7 der Betonwand 6 verläuft eben. Die innere Abschlußfläche verläuft in ihrem oberen Bereich annähernd vertikal und in ihrem unteren Bereich in einem Winkel von etwa 45°. Sie schließt mit der inneren Endfläche 8 der Brücken-Außenkappe 5 aus Beton bündig ab.

In der Brücken-Außenkappe 5 sind Leerrohre 9 vorgesehen, die zur Aufnahme von Leitungen dienen können. Ferner ist an der Außenseite der Brücken-Außenkappe ein Geländer 10 angebracht. Die Betonwand 6 ist an dem Kragarm 4 mittels eines Ankers (Schutzwandankers) 11 befestigt. Der Anker 11 durchdringt den inneren Teil der Brücken-Außenkappe 5 und den schräg darunter befindlichen Teil des Kragarms 4. Er ist in Löcher eingeführt, die von der Betonwand 6 durch die Brücken-Außenkappe 5 und dem Kragarm 4 hindurch bis zur Unterseite des Kragarms 4 führen und die in diesen Teilen hergestellt worden sind. Der Anker 11 wird an der Unterseite des Kragarms 4 mit einer Schraubverbindung 12 gespannt. Ferner ist der Anker 11 mit der Stahlbewehrung in der Betonwand 6 verbunden, und zwar im oberen Bereich der Betonwand 6.

Wie aus den Figuren ersichtlich verläuft der Anker 11 nicht senkrecht, sondern schräg von unten innen nach oben außen (in Bezug auf den Brückenkörper 1). Der Verlauf des Ankers 11 erhält auf diese Weise eine waagrechte Komponente. Hierdurch wird die Festigkeit der Betonwand 6 erhöht. Falls ein Fahrzeug seitlich von innen (bezogen auf den Brückenkörper 1) auf die Betonwand 6 aufprallt, kann der Anker 11 die daraus entstehende Belastung in vorteilhafter Weise aufnehmen.

Auf der in Fig. 2 gezeigten linken Seite des Brückenkörpers 1 beträgt die Höhe der Betonwand 6 0,81 m. Hierbei handelt es sich um den Abstand zwischen der oberen Endfläche 13 der Betonwand 6 und der Oberkante 14 der Fahrbahndecke 3. Auf der in Fig. 3 gezeigten rechten Seite des Brückenkörpers 1 beträgt diese Höhe 1,15 m über Fahrbahnoberkante 14.

Die Figuren 4 bis 6 zeigen eine abgewandelte Ausführungsform ohne Außenkappe. Hier ist der untere Teil der Betonwand 6 nach unten verlängert. Die Betonwand 6 ist unmittelbar auf den Brückenkörper 1 bzw. den Kragarm 4 aufgesetzt. Die Höhen entsprechen denjenigen der ersten Ausführungsform gemäß Figuren 1 bis 3. In dem Bereich außerhalb der Betonwand 6 ist auf den Kragarm 4 des Brückenkörpers 1 eine Asphaltschicht 15 aufgebracht, die den Kragarm 4 bis zu seinem äußeren Rand überdeckt, im äußeren Bereich allerdings nur noch mit einer geringen Schichtstärke. Das Geländer 10 ist seitlich an der äußeren Endfläche des Kragarms 4 angebracht.

Durch die Erfindung können auf Brückenbauwerken Betonschutzwände 6 errichtet werden, die Bewehrungen und auf Zug beanspruchte Anker 11 aufweisen, um deren Abkippen im Falle eines Aufpralls eines Fahrzeugs zu verhindern. In Verbindung mit der statischen Berechnung werden in bestimmten Abständen bis zur Unterseite der Brückenkonstruktion führende Löcher hergestellt. In diese Löcher werden Anker 11 eingeführt, vorzugsweise Anker aus Stahl, die an der Unterseite der Brückenkonstruktion bzw. des Kragarms 4 mit einer Schraubverbindung 12 gespannt werden können. Die Anker 11 werden mit der vor der Betonierung errichteten Stahlbewehrung der Betongleitwand 6 verbunden, und zwar vorzugsweise im oberen Bereich der Betonwand 6. Danach wird mittels eines Betongleitschalungsfertigers die Betonschutzwand 6 hergestellt. Der Betongleitschalungsfertiger arbeitet kontinuierlich und verbindet Schalung und Betonierung in einem Arbeitsgang. Die derart errichtete Betonschutzwand 6 kann nachträglich auf einer noch intakten Brücken-Außenkappe 5 errichtet werden. Es ist allerdings auch möglich, die Betonschutzwand neu zu errichten. Dies kann auf einer Brücken-Außenkappe 5 geschehen. Es ist allerdings auch möglich, eine neu errichtete Betonschutzwand 6 direkt auf die Brückenkonstruktion bzw. deren Kragarm 4 aufzusetzen. In diesem Fall wird sogar ein Element der Brückenkonstruktion eingespart, was die Herstellkosten der Brücke günstig beeinflußt.

Sollte aus konstruktiven oder gestalterischen Gründen ein Gesims einschließlich Kappe gefordert werden, kann dies nicht nur durch eine Brücken-Außenkappe, sondern auch in anderen Bauweisen realisiert werden, beispielsweise in Leichtbeton.

Im Ausführungsbeispiel entspricht die Qualität des Schutzwandbetons (also des Betons der Betonwand 6) B 35 mit hohem Widerstand gegen Frost- und Tausalzeinwirkung. Die Stahlbewehrung, einschließlich der Betonüberdeckung, entspricht der Forderung der DIN 1045. Die Anker 11 einschließlich der Verschraubungen bestehen aus rostfreiem Stahl.

Unter Berücksichtigung der Verankerung, Bewehrung, des Profils und der Höhe der Schutzwand 6 verhindert das erfindungsgemäße System ein Durchbrechen und Überschlagen von Fahrzeugen in höchstem Maß.

Bei Brückenneubauten kann die unterseitige Verschraubung der Anker 11 in den Kragarm 4 des Bauwerkes integriert werden. Der verbleibende Raum zwischen der Schutzwand bzw. Betonwand 6 und dem Geländer 10 dient lediglich noch als Dienstweg bzw. als Fluchtraum bei Unfällen. Die bisher übliche Verstärkung der Geländerholme des Geländers 10 mit Zugseilen kann entfallen.

Der Anker 11 wird in Verbindung mit der Herstellung der Stahlbewehrung der Betonwand 6 in die Öffnungen in dem Kragarm 4 und gegebenenfalls in der Brücken-Außenkappe 5 eingelegt und vor dem Betonieren der Betonwand 6 über die unter der Brückenkonstruktion liegende Verschraubung 12 gespannt. Eine Demontage der Schutzwand bzw. Betonwand 6 ist dadurch möglich, daß die Verschraubung gelöst und die Schutzwand 6 in transportfähigen Elementen abgehoben wird. Danach ist ein Wiederaufsetzen mit anschließender Verspannung möglich. Die bewehrte Betonwand 6 kann bei Beschädigungen auch partiell ausgebessert werden.

Durch die Erfindung wird ein Verfahren zur Herstellung einer Betonwand auf Brücken geschaffen, bei dem eine vorzugsweise stahlbewehrte Betonwand 6 mittels durch die Brückenkonstruktion hindurchreichenden, vorzugsweise lösbaren Ankern 11 befestigt wird und mit der Brückenkonstruktion verspannt werden kann. Die Betonwand kann von Hand gefertigt werden. Sie kann allerdings auch mittels eines Gleitschalungsfertigers hergestellt werden.

## Patentansprüche

1. Verfahren zur Herstellung einer Wand (6), insbesondere einer Betonwand, auf einer Brücke (1, 4),
**dadurch gekennzeichnet,**
**daß** die Wand (6) mittels durch ein Brückenteil (4, 5) hindurchreichenden Ankern (11) befestigt wird.

2. Verfahren nach Anspruch 1, **dadurch gekennzeichnet, daß** die Befestigung durch lösbare (12) Anker (11) erfolgt.

3. Verfahren nach Anspruch 1 oder 2, **dadurch gekennzeichnet, daß** die Anker (11) mit dem Brückenteil (4, 5) verspannt werden.

4. Verfahren nach einem der vorhergehenden Ansprüche, **dadurch gekennzeichnet, daß** durch das Brückenteil (4, 5) hindurchtretende Löcher hergestellt werden.

5. Verfahren nach einem der vorhergehenden Ansprüche, **dadurch gekennzeichnet, daß** die Anker (11) mit der Stahlbewehrung der Wand (6) verbunden werden.

6. Verfahren nach einem der vorhergehenden Ansprüche, **dadurch gekennzeichnet, daß** die Wand (6) von Hand hergestellt wird.

7. Verfahren nach einem der Ansprüche 1 bis 5, **dadurch gekennzeichnet, daß** die Wand (6) durch einen Gleitschalungsfertiger hergestellt wird.

8. Verfahren nach einem der vorhergehenden Ansprüche, **dadurch gekennzeichnet, daß** die Wand (6) auf eine vorhandene Brücken-Außenkappe (5) aufgesetzt wird.

9. Verfahren nach einem der Ansprüche 1 bis 7, **dadurch gekennzeichnet, daß** die Wand auf eine neu errichtete Brücken-Außenkappe (5) aufgesetzt wird.

10. Verfahren nach einem der Ansprüche 1 bis 7, **dadurch gekennzeichnet, daß** die Wand auf ein Brückenteil (4) ohne Brücken-Außenkappe aufgesetzt wird.
